# EUROPÄISCHE PATENTSCHRIFT

(11) **EP 3 429 811 B1**
(45) Veröffentlichungstag und Bekanntmachung des Hinweises auf die Patenterteilung: **17.02.2021**
(21) Anmeldenummer: 17711570.6
(22) Anmeldetag: 13.03.2017
(51) Int. Cl.: B27M 3/00, E04C 3/14

(54) **VERFAHREN ZUR HERSTELLUNG VON BLÖCKEN AUS ANEINANDERGESETZTEN, MITEINANDER VERLEIMTEN HOLZTEILEN SOWIE ANLAGE ZUR DURCHFÜHRUNG DES VERFAHRENS**
PRODUCTION METHOD OF BLOCKS FORMED BY GLUED WOODEN PARTS AND DEVICE FOR THIS PRODUCTION METHOD
PROCEDE DE PRODUCTION DE BLOCS FORMES D'ASSEMBLAGE DE PIECES DE BOIS COLLEES, ET DISPOSITIF DE MISE EN OEUVRE DU PROCEDE.

(30) Priorität: 18.03.2016 DE 102016003506
(43) Veröffentlichungstag der Anmeldung: 23.01.2019
(73) Patentinhaber: Weinig Dimter GmbH & Co. KG, 89257 Illertissen (DE)
(72) Erfinder: JUNG, Erhard, 89281 Altenstadt (DE); VEIT, Thomas, 89335 Ichenhausen (DE)
(74) Vertreter: Kohl, Karl-Heinz
(86) Internationale Anmeldenummer: PCT/EP2017/000332
(87) Internationale Veröffentlichungsnummer: WO 2017/157518

(56) Entgegenhaltungen:
- EP-A2- 0 518 246
- WO-A1-97/48534
- DE-A1- 3 216 669
- DE-U1- 29 519 308
- DE-U1-202012 003 745
- US-A- 2 488 759
- US-A- 5 293 961

## Beschreibung

Die Erfindung betrifft ein Verfahren zur Herstellung von Blöcken aus aneinander gesetzten, miteinander verleimten Holzteilen nach dem Oberbegriff des Anspruches 1 sowie eine Anlage zur Durchführung eines solchen Verfahrens nach dem Oberbegriff des Anspruchs 8.

Aus schmalen länglichen Holzteilen mit viereckigem, vorzugsweise rechteckigem Querschnitt werden Blöcke hergestellt, indem die Holzteile mit ihren mit Beleimmittel versehenen Seitenflächen aneinander liegend verpresst werden. Der Pressdruck wird hierbei senkrecht zu den geleimten Seitenflächen mit wenigstens einem Pressschieber aufgebracht, wodurch die aneinander liegenden Holzteile fest miteinander verleimt werden. Gleichzeitig wird senkrecht auf die aneinander liegenden Holzteile ein hoher Klemm- bzw. Ausrichtdruck aufgebracht. Die aus den miteinander verleimten Holzteilen bestehenden Blöcke werden anschließend durch Sägen aufgeteilt.

Der Erfindung liegt die Aufgabe zugrunde, das gattungsgemäße Verfahren und die gattungsgemäße Anlage so auszubilden, dass die Blöcke aus den miteinander verleimten Holzteilen kostengünstig und einfach hergestellt werden können.

Diese Aufgabe wird beim gattungsgemäßen Verfahren erfindungsgemäß mit den kennzeichnenden Merkmalen des Anspruches 1 und bei der gattungsgemäßen Anlage erfindungsgemäß mit den kennzeichnenden Merkmalen des Anspruches 8 gelöst.

Beim erfindungsgemäßen Verfahren werden längliche Holzteile eingesetzt, deren zu beleimenden Seitenflächen schräg verlaufen. Die Holzteile können dreieckförmigen oder bevorzugt trapezförmigen Querschnitt aufweisen. Der Ausrichtdruck wird quer zu den beleimten Seitenflächen aufgebracht. Aufgrund der schräg liegenden beleimten Seitenflächen wird dieser Ausrichtdruck in den horizontal verlaufenden Pressdruck umgesetzt, mit dem die aneinander liegenden Holzteile fest gegeneinander gepresst werden. Da die schrägen Seitenflächen zwischen jedem Holzteil vorgesehen sind, erfolgt die Verpressung der Holzteile über die Länge des Blockes zuverlässig, wobei durch die vertikale Ausrichtbewegung die Werkstücktoleranzen in horizontaler Richtung ausgeglichen werden.

Da zur Erzeugung des Pressdruckes gegebenenfalls kein zusätzlicher Pressdruck-Erzeuger erforderlich ist, lässt sich das erfindungsgemäße Verfahren sehr einfach ausführen. Dann ist lediglich der Ausrichtdruck auf die Oberseite der aneinanderliegenden Holzteile aufzubringen.

Damit eine saubere Verpressung der Holzteile sichergestellt ist, werden die Holzteile vorteilhaft vor dem Verpressen in horizontaler und vertikaler Richtung gegeneinander durch Aufbringen des Ausrichtdruckes ausgerichtet. Erfindungsgemäß wird jedes Holzteil, das mit der Keilspitze nach unten liegt, dabei um ein bestimmtes Maß nach oben gedrückt. Dann liegen die Holzteile beim Pressvorgang sauber aneinander, so dass der entstehende Block im Wesentlichen die erforderlichen Querschnittsabmessungen aufweist, so dass allenfalls noch geringe Nacharbeiten am gepressten Block vorgenommen werden müssen.

Vorteilhaft erfolgt die Ausrichtung der Holzteile abschnittsweise über die Länge des zu verpressenden Blockes. Dadurch lassen sich die einzelnen Holzteile problemlos gegeneinander ausrichten, ohne dass die Gefahr besteht, dass die Holzteile verklemmen oder hängen bleiben.

Der Ausrichtvorgang lässt sich in einfacher Weise vornehmen, wenn die Holzteile an der Auflageseite und der gegenüberliegenden Seite geklemmt werden. Hierbei werden erfindungsgemäß die Holzteile unter dem Pressdruck über ihre schrägen Seitenflächen gegen wenigstens einen Anschlag gedrückt. Auf diese Weise lassen sich die Holzteile vor dem Pressvorgang sehr genau und einfach gegeneinander ausrichten.

Vorteilhaft wird beim Pressvorgang auf einen bereits verpressten Blockbereich ein Bremsdruck und der Ausricht(Niederhalter-)druck über die gesamte Länge des zu verpressenden Blockes aufgebracht. Grundsätzlich ist es aber auch möglich, den Ausrichtdruck abschnittsweise über die Länge des zu verpressenden Blockes aufzubringen.

Bei einer vorteilhaften Verfahrensweise werden die Holzteile einzeln nacheinander in eine der Pressstation vorgeschaltete Paketierstation eingebracht. Hierbei werden die Holzteile abwechselnd um ihre Längsachse so gedreht, dass benachbarte Holzteile mit ihren schrägen Seitenflächen aneinander liegen. In der Paketierstation können die Holzteile bereits gesammelt werden, wenn in der nachfolgenden Pressstation die Holzteile zu den Blöcken verpresst werden. Auf diese Weise ergibt sich ein sehr effektives Verfahren zur Herstellung der Blöcke bei bester Materialausbeute.

Beim Einbringen in die Paketierstation können die Holzteile zusätzlich auch um ihre Querachse gedreht werden. Dies ist insbesondere dann der Fall, wenn die Holzteile in Axialschnitten aus dem Baumstamm gesägt werden und die sogenannte Abholzigkeit nicht entfernt wird. Durch das Drehen um die Querachse wird dafür gesorgt, dass trotz der vorhandenen Abholzigkeit an den Holzteilen die aneinander gesetzten Holzteile etwa eine konstante Querschnittsdicke über ihre Länge aufweisen.

Bei einer vorteilhaften Verfahrensweise wird der verpresste Block zumindest teilweise aus der Pressstation herausgeschoben, während gleichzeitig die nächsten noch zu verpressenden Holzteile nachgeschoben werden. Auf diese Weise kann ein endloser Blockstrang hergestellt werden, der nach dem Austritt aus der Pressstation im erforderlichen Maße durch Sägen aufgeteilt wird.

Bei der erfindungsgemäßen Anlage ist der Pressstation wenigstens eine Paketierstation vorgeschaltet. In ihr werden die zu verpressenden Holzteile zunächst gesammelt. Am Aufgabeende der Paketierstation befindet sich eine Übergabeeinheit, mit der die Holzteile so in die Paketierstation gefördert werden können, dass die aufeinander folgenden Holzteile jeweils um ihre Längsachse so gedreht sind, dass sie mit ihren schrägen Längsseiten aneinander liegen. Dies hat zur Folge, dass die breite Fußseite der Holzteile abwechselnd an der Auflageseite und an der gegenüber liegenden Oberseite der Holzteile liegt. Mit der Übergabeeinheit lassen sich die Holzteile zuverlässig in die zur Herstellung des Blockes notwendige Lage bringen.

Die Übergabeeinheit ist vorteilhaft mit wenigstens einem Schwenkarm versehen, der wenigstens eine Auflage für die zu übergebenden Holzteile aufweist. Der Tragarm ist um eine horizontale Achse schwenkbar an der Paketierstation gelagert. Die Holzteile werden in einer Ausgangsstellung des Schwenkarmes mit ihrer einen Schrägseite auf die Auflage liegend aufgelegt. Anschließend wird der Schwenkarm um die horizontale Achse aufwärts geschwenkt, wodurch das liegende Holzteil aufgerichtet wird, so dass es in dieser aufgerichteten Lage in die Paketierstation gelangt.

Um den Übergabevorgang zu erleichtern, ist die Übergabeeinheit vorteilhaft mit teilkreisförmigen, in Vertikalebenen liegenden Führungsteilen versehen. Sie liegen in Richtung der Schwenkachse des Schwenkarmes mit Abstand nebeneinander und sind zusammen mit dem Schwenkarm drehfest auf der Schwenkachse gelagert.

Vorteilhaft schließen an die oberen Enden dieser teilkreisförmigen Führungsteile schräg nach unten in Richtung auf eine Auflage der Paketierstation verlaufende Schwenkarme an, auf denen die Holzteile bei der Übergabe in die Paketierstation zunächst aufliegen.

Die Paketierstation weist bei einer vorteilhaften Ausführung wenigstens zwei übereinander angeordnete Förderelemente auf, zwischen denen die Holzteile verklemmbar sind. Dadurch ist ein zuverlässiger Transport der Holzteile durch die Paketierstation sichergestellt.

Vorteilhaft sind die Förderelemente Endlosförderer, vorzugsweise Plattenkettenförderer. Mit ihnen lassen sich die Holzteile einwandfrei in der Paketierstation transportieren.

Zum Verklemmen der Holzteile für den Transport werden das Unter- bzw. das Obertrum der beiden Förderelemente gegen die Holzteile in vorteilhafter Weise verspannt.

Hierbei ist es von Vorteil, wenn am Untertrum des oberen Förderelementes eine Druckeinrichtung vorgesehen ist, mit der das Untertrum gegen die Holzteile verspannbar ist.

Die Pressstation ist vorteilhaft mit mehreren Druckeinheiten versehen, die in Vorschubrichtung der Holzteile durch die Pressstation hintereinander angeordnet sind. Dadurch ist es möglich, beim Pressvorgang alle Druckeinheiten gleichzeitig oder nur einzelne Druckeinheiten einzusetzen.

Die Druckeinheiten sind erfindungsgemäß quer zu den Holzteilen in Höhenrichtung verstellbar. Dadurch wird der erforderliche Druck quer zur Transportrichtung der Holzteile in einfacher Weise aufgebracht.

Vorteilhaft ist es, wenn jeder Druckeinheit eine gegenüberliegende Tischplatte zugeordnet ist. Dann werden erfindungsgemäß die Holzteile zwischen den Druckeinheiten und den Tischplatten verklemmt.

Sollen die Holzteile in der Pressstation transportiert werden, reicht ein geringer Druck aus. Sollen die Holzteile ausgerichtet und verpresst werden, wird der Druck entsprechend höher eingestellt.

Die Einstellung des Druckes zum Ausrichten der Holzteile gegeneinander sowie zum Verpressen wird in vorteilhafter Weise erleichtert, wenn die Tischplatten quer zur Vorschubrichtung der Holzteile in der Pressstation in Höhenrichtung verstellbar sind.

Weitere Merkmale der Erfindung ergeben sich aus den weiteren Ansprüchen, der Beschreibung und den Zeichnungen.

Die Erfindung wird anhand eines in der Zeichnung dargestellten Ausführungsbeispieles näher erläutert. Es zeigen
- Fig. 1: in perspektivischer Darstellung eine erfindungsgemäße Anlage zur Herstellung von Blöcken aus im Querschnitt trapez- oder dreieckförmigen Holzteilen,
- Fig. 2: in perspektivischer Darstellung eine Zuführeinheit für die Holzteile der erfindungsgemäßen Anlage,
- Fig. 3: in perspektivischer Darstellung den Übergangsbereich zwischen der Zuführeinheit und einer Paketierstation der erfindungsgemäßen Anlage,
- Fig. 4: in perspektivischer Darstellung eine Übergabeeinheit, mit der die Holzteile der Paketierstation übergeben werden,
- Fig. 5: in Seitenansicht den Eingabebereich der Paketierstation der erfindungsgemäßen Anlage,
- Fig. 6: in perspektivischer Darstellung die Paketier- und Pressstation der erfindungsgemäßen Anlage,
- Fig. 7: in perspektivischer Darstellung einen Teil der Pressstation, aus der ein aus den Holzteilen hergestellter Block austritt,
- Fig. 8: in Seitenansicht die Paketierstation und die nachgeschaltete Pressstation der erfindungsgemäßen Anlage,
- Fig. 9: in vergrößerter Darstellung einen Teil der Pressstation der erfindungsgemäßen Anlage, in Transportrichtung der Holzteile gesehen.

Mit der im Folgenden beschriebenen Anlage werden längliche Holzteile, die dreieck- oder trapezförmigen Querschnitt haben, zu Blöcken verleimt. Im Ausführungsbeispiel haben die Holzteile 1 trapezförmigen Querschnitt. Wie sich aus Fig. 2 ergibt, haben die Holzteile 1 zwei Längsseiten 2, 3, die jeweils einen Winkel von 75° zu einer Grundseite 4 der Holzteile 1 einschließen. Zur Bildung der Holzteile 1 wird ein Holzstamm S (Fig. 1) in Axialschnitten so gesägt, dass, im Querschnitt gesehen, die kreissektorförmigen Holzteile gebildet werden. Wenn aus einem Stamm zwölf solcher Holzteile 1 gesägt werden, liegen die Längsseiten 2, 3 der Holzteile 1 unter einem Winkel von 30° zueinander. Werden die Sägeschnitte durch den Stamm S so geführt, dass eine kleinere Zahl von Holzteilen 1 gebildet wird, dann sind die Winkel zwischen den Längsseiten 2 und 3 entsprechend größer. Umgekehrt wird dieser Winkel kleiner, wenn aus einem Stamm S mehr als zwölf Holzteile durch Axialschnitte gesägt werden.

Die Holzteile 1 werden direkt von einer Sägewerkstrasse kommend zunächst durch eine Trockenstation geführt, um die Holzfeuchte zur verringern. Vorteilhaft wird die Holzfeuchte an den Leimflächen auf einen Bereich kleiner als etwa 30 % verringert.

Optional wird vor bzw. während dem Sägevorgang am Stamm S die sogenannte Abholzigkeit 5 nicht weggeschnitten, sondern mit zur Bildung der Blöcke benutzt. Dieser Abholzigkeitsanteil 5 ist in Fig. 1 durch einen schraffierten Bereich kenntlich gemacht. Die radiale Breite dieser Abholzigkeit 5 nimmt von einem Ende zum anderen Ende des Stammes S zu. Aus diesem Grunde werden die Holzteile abwechselnd um ihre Längsachse bei der Bildung der Blöcke gedreht. Zwei Holzteile 1 mit der gleichen Dicke der Abholzigkeit ergeben dann wiederum einen gleich breiten Querschnitt.

Die Holzteile 1 haben in der Regel eine Länge zwischen 3 oder 4 m. Die Holzteile werden hierbei möglichst genau auf die erforderliche Länge abgelängt. Bei einem konkreten Ausführungsbeispiel liegt die Kopfbreite 6 der Holzteile in einem Bereich von mindestsens 10 bis 20 mm. Die Fußbreite liegt in einem Bereich von etwa 65 bis 140 mm +/- 10 mm Abholzigkeit 5.

Die Holzteile 1 werden, vom Sägewerk kommend, einer Zuführeinheit 8 in Transportrichtung 9 zugeführt. Die Zuführeinheit 8 fördert die Holzteile 1 quer zu ihrer Längsrichtung und bildet somit eine Quertransporteinheit. Sie hat zwei parallel zueinander liegende Kettenstränge 10, 11, die vorteilhaft aus jeweils zwei nebeneinander angeordneten Ketten bestehen. Die beiden Kettenstränge 10, 11 sind endlos umlaufend ausgebildet und über Kettenräder 12, 13 geführt. In den Fig. 1 und 2 sind nur die Kettenräder 12, 13 an einem Ende der Zuführeinheit 8 dargestellt. Die Kettenräder 12, 13 sind über eine Welle 14 drehfest miteinander verbunden, so dass beide Kettenräder 12, 13 synchron angetrieben werden.

Die beiden Kettenstränge 10, 11 sind jeweils mit Aufnahmen 15, 16 für die Holzteile 1 versehen. Die Umrissform der Aufnahmen ist an die Umrissform der Holzteile 1 angepasst, so dass sie zuverlässig in der Zuführeinheit 8 gehalten werden können. Benachbarte Aufnahmen 15, 16 sind durch aufrecht sich erstreckende flache Laschen 17, 18 voneinander getrennt, die jeweils gleich ausgebildet sind und trapezförmigen Umriss haben. Die Holzteile 1 werden so in die Aufnahmen 15, 16 eingesetzt, dass ihre schmale Kopfseite in Richtung auf den jeweiligen Kettenstrang 10, 11 zeigt.

Die Holzteile 1 werden so in die Aufnahmen 15, 16 eingehängt bzw. eingelegt, dass die Abholzigkeiten 5 im Wechsel einmal rechts und einmal links in Transportrichtung 9 angeordnet sind. Die lagegerechte Zuführung der Holzteile 1 wird vorteilhaft automatisch bei der Zuführung vom Sägewerk zur Zuführeinheit 8 vorgenommen.

Die Zuführeinheit 8 befindet sich vorteilhaft in einem (nicht dargestellten) Trocknungstunnel, in dem den Holzteilen 1 Feuchtigkeit entzogen wird. Vorteilhaft wird so viel Feuchtigkeit entzogen, dass die Holzteile 1 nur noch eine Holzfeuchte von weniger etwa 30 % im Bereich der Oberfläche aufweisen. Dementsprechend wird die Temperatur und/oder die Durchlaufzeit durch den Trocknungstunnel eingestellt.

Im Bereich des in Transportrichtung 9 vorderen Endes der Zuführeinheit 8 ist eine Aushebeeinheit 19 vorgesehen, mit der gleichzeitig zwei benachbart zueinander liegende Holzteile 1 aus den Aufnahmen 15, 16 herausgehoben werden können. Die Aushebeeinheit 19 kann in den Bereich zwischen den beiden Kettensträngen 10, 11 bewegt werden, um gleichzeitig zwei in benachbarten Aufnahmen 15, 16 liegende Holzteile 1 herauszuheben. Die Aushebeeinheit 19 hat zwei mit Abstand voneinander liegende Halter 20, 21, die in den Bereich zwischen den beiden Kettensträngen 10, 11 bewegt werden, wenn mit der Aushebeeinheit 19 die beiden Holzteile 1 gleichzeitig aus den Aufnahmen 15, 16 herausgehoben werden.

Die beiden Halter 20, 21 sind gleich ausgebildet und weisen jeweils zwei um eine horizontale Achse 22 gegeneinander verschwenkbare Auflageteile 23, 24 auf, die jeweils L-förmig ausgebildet sind. Die beiden Auflageteile 23, 24 sind durch die Schwenkachse 22 gelenkig miteinander verbunden, die an den freien Enden der kurzen Schenkel der Auflageteile 23, 24 vorgesehen ist. Die beiden Holzteile 1 liegen mit ihrer einen Längsseite 2, 3 auf den langen Schenkeln der Auflageteile 23, 24 flächig auf.

Um die beiden Holzteile 1 aus den entsprechenden Aufnahmen 15, 16 der Zuführeinheit 8 auszuheben, werden die beiden Auflageteile 23, 24 so um die Schwenkachse 22 gegeneinander geschwenkt, dass ihre kurzen Schenkel etwa horizontal verlaufen. Die Aushebeeinheit 19 befindet sich zunächst im Bereich unterhalb der Holzteile und wird zum Ausheben in Pfeilrichtung 29 senkrecht zur Transportrichtung 9 im Bereich zwischen den Kettensträngen 10, 11 angehoben. Die hierfür vorgesehene Antriebsvorrichtung ist in den Zeichnungen nicht dargestellt. Diese Antriebsvorrichtung weist außer einer Hubeinheit auch eine Verschiebeeinheit auf, mit der die Aushebeeinheit 19 zwischen die beiden Kettenstränge 10, 11 eingefahren und angehoben werden kann.

Die Fig.1 und 2 zeigen die Aushebeeinheit 19 zum einen im Bereich zwischen den beiden Kettensträngen 10, 11 beim Ausheben der beiden Holzteile 1 und zum anderen im Bereich außerhalb der Zuführeinheit 8. Die Aushebeeinheit 19 ist in diesem Falle aus dem Bereich zwischen den beiden Kettensträngen 10, 11 der Zuführeinheit 8 herausbewegt worden. In dieser Lage der Aushebeeinheit 19 werden die beiden Auflageteile 23, 24 entgegengesetzt zueinander um die Schwenkachse 22 geschwenkt. Dies hat zur Folge, dass die beiden Holzteile 1 mit ihren schmalen Kopfseiten gegeneinander gerichtet sind. Die beiden Auflageteile 23, 24 werden durch einen (nicht dargestellten) Antrieb verstellt. Damit die Holzteile 1 nicht von den Auflageteilen 23, 24 abrutschen, werden die Auflageteile 23, 24 vorteilhaft nur so weit geschwenkt, dass die Auflageseiten 3 bzw. 2 der beiden Holzteile 1 entweder horizontal oder vorteilhaft mit einer leicht aufwärts gerichteten Neigung angeordnet sind. Die beiden Holzteile 1 werden zu einer nachgeschalteten Ausrichtstation 30 transportiert. Sie weist für jeden Holzteil 1 eine verstellbare Seitenführung 31 auf, an der die Holzteile 1 mit ihrer Grundseite 4 flächig anliegen. Die Seitenführungen 31 haben vorteilhaft nebeneinander liegende, frei drehbare Rollen 31a (Fig. 1 und 4), an denen die Holzteile 1 mit ihren Grundseiten 4 anliegen. Die Holzteile 1 werden bei der Übergabe in ihrer Längsrichtung transportiert. Die hierfür vorgesehenen Transporteinrichtungen sind der Übersichtlichkeit wegen nicht dargestellt.

In der Ausrichtstation 30 liegen die Holzteile 1 mit ihren Längsseiten 2, 3 auf Auflagen 25, 26 auf, die so angeordnet sind, dass die gegenüberliegenden Längsseiten 2, 3 der Holzteile 1 in einer gemeinsamen, vorteilhaft horizontalen Ebene liegen. In der Ausrichtstation 30 werden die Holzteile 1 mittels der Seitenführungen 31 quer zu ihrer Längsrichtung gegen Abrutschen von den Auflagen 25, 26 gesichert.

Die Holzteile 1 werden mittels der Seitenführungen 31 seitlich ausgerichtet und mit wenigstens einem Längsschieber 34 unterhalb einer Beleimeinheit 35 hindurchtransportiert. Da die Beleimeinheit 35 bekannt ist, wird sie nicht näher erläutert. Sie hat einen Austragkopf 36, aus dem das Beleimmittel beim Durchlauf der Holzteile 1 austritt. Auf die dem Austragkopf 36 zugewandten Längsseiten 2 bzw. 3 der beiden Holzteile 1 wird das Beleimmittel während des Durchlaufes der Holzteile aufgetragen. In den Zeichnungen ist beispielhaft dargestellt, dass das Beleimmittel linienförmig auf die entsprechenden Längsseiten 2, 3 der Holzteile 1 aufgetragen wird. Das Beleimmittel kann auch in anderer Weise aufgetragen werden, beispielsweise flächig durch Aufsprühen, punktförmig und dergleichen.

Die beleimten Holzteile 1 werden in ihrer Längsrichtung weiter zu Aufgabestationen 37 transportiert. In den Zeichnungen sind beispielhaft zwei mit Abstand hintereinander angeordnete Aufgabestationen 37 dargestellt. Jeder Aufgabestation 37 ist eine Paketierstation 38 sowie eine Pressstation 39 nachgeschaltet. In den Zeichnungen ist nur eine Paketierstation 38 und eine Pressstation 39 dargestellt, die der einen Aufgabestation 37 nachgeschaltet sind. Je nach Größe der Anlage können auch mehr als zwei Aufgabestationen 37 und jeweils nachgeschaltete Paketierstationen 38 und Pressstationen 39 vorgesehen sein.

Die in der Aufgabestation 37 befindlichen beiden beleimten Holzteile 1 werden mit einer Aushebeeinheit 40 abgehoben und quer zu ihrer Längsrichtung der Paketierstation 38 zugeführt. Die Aushebeeinheit 40 hat zwei parallel zueinander liegende Tragarme 41, 42, die sich senkrecht zur Transportrichtung 32 der Holzteile 1 erstrecken. Wenn die Holzteile 1 nach dem Beleimen den Aufgabestationen 37 zugeführt werden, ist die Aushebeeinheit 40 abgesenkt, so dass sie den Transport der Holzteile 1 nicht behindert.

Die beleimten Holzteile 1 liegen mit ihrer jeweiligen nicht beleimten Längsseite 2, 3 auf Rollenbahnen 43, 44 auf. Sie sind vorteilhaft so angeordnet, dass die beleimten Längsseiten 2, 3 der Holzteile 1 in einer gemeinsamen Ebene und vorteilhaft horizontal liegen. Auf den Rollenbahnen 43, 44 sind die Holzteile 1 quer zu ihrer Längsrichtung gegen Herabrutschen gesichert.

Sobald sich die Holzteile 1 auf der Aufgabestation 37 befinden, wird die Aushebeeinheit 40 in Pfeilrichtung 48 angehoben und hierbei die beiden beleimten Holzteile 1 durch die Tragarme 41, 42 von den Rollenbahnen 43, 44 abgehoben.

Die Holzteile 1 werden mit der Aushebeeinheit 40 quer zu ihrer Längsrichtung in Pfeilrichtung 45 der Paketierstation 38 zugeführt. Sie ist im Einlaufbereich der beleimten Holzteile 1 mit einer Übergabeeinheit 49 versehen, mit der die in der Aufgabestation 37 liegend angeordneten Holzteile 1 in eine aufrechte Lage umgesetzt werden.

Die Übergabeeinheit 49 ist mit kreissegmentförmigen Führungen 69 versehen, die auf gleicher Höhe mit vorzugsweise gleichem Abstand quer zu den Holzteilen 1 am Aufgabeende der Paketierstation 38 angeordnet sind. Die Führungen 69 haben einen teilkreisförmigen Führungsteil 70, an dessen beide Enden jeweils ein gerade verlaufendes Verbindungsteil 71, 72 anschließt. Die beiden Verbindungsteile 71, 72 schließen beispielhaft einen Winkel von etwa 90° ein. Auf den oberen Verbindungsteilen 71 liegen die Holzteile 1 bei der Übergabe an die Paketierstation 38 mit ihren unbeleimten Längsseiten auf. Die beiden Verbindungsteile 71, 72 sind mit ihren freien Enden drehfest auf einer Schwenkachse 52 befestigt, so dass die Führungen 69 beim Transport der Holzteile 1 in die Paketierstation 38 geschwenkt werden. Bei diesem Schwenkvorgang werden die Holzteile 1 aus ihrer liegenden Lage aufgerichtet. Die Schwenkachse 52 wird von einem Antriebsmotor 53 angetrieben, der vorzugsweise gesteuert betätigt wird, um die Führungen 69 so zu verschwenken, dass die Holzteile 1 nacheinander in die Paketierstation 38 gefördert werden.

Die beleimten, liegend angeordneten Holzteile 1 werden einzeln nacheinander von den Führungen 69 aufgenommen. Solange das eine Holzteil 1 von den Führungen 69 in die Paketierstation 38 gefördert wird, ruht das andere Holzteil 1 auf den Tragarmen 41, 42. Nach der Übergabe des einen Holzteiles 1 an die Paketierstation 38 schwenken die Führungen 69 um die Schwenkachse 52 so weit zurück, dass das nächste, auf den Tragarmen 41, 42 ruhende Holzteil 1' (Fig. 4) auf die oberen Verbindungsteile 71 der Übergabeeinheit 49 gelangen kann. Ist die Übergabeeinheit 49 entsprechend weit zurückgeschwenkt worden, werden die Tragarme 41, 42 in Richtung 45 bewegt, so dass das Holzteil 1' in den Schwenkbereich der Verbindungsteile 71 gelangt. Die Tragarme 41, 42 können zwischen die mit Abstand nebeneinander angeordneten Verbindungsteile 71 bewegt werden, so dass die Verbindungsteile 71 beim Hochschwenken das Holzteil 1' von den Tragarmen 41, 42 abnehmen können. Dann können die Tragarme 41, 42 zurückfahren und von der Aufgabestation 37 die nächsten beiden Holzteile 1, 1' aufnehmen.

Bei einer anderen Ausführungsform ist der untere Verbindungsteil 72 nicht vorgesehen, so dass die teilkreisförmigen Führungen 70 nur über den oberen Verbindungsteil 71 drehfest mit der Schwenkachse 52 verbunden sind.

Da die Holzteile 1, 1' in der Aufgabestation 37 mit ihren Kopfseiten einander zugewandt gelagert sind, werden die Holzteile 1, 1' mit Hilfe der Übergabeeinheit 49 so nacheinander in die Paketierstation 38 gefördert, dass die Holzteile abwechselnd mit der Kopfseite nach oben und nach unten angeordnet sind. Dabei liegen die Holzteile 1 mit ihren beleimten Längsseiten aneinander.

Die Tragarme 41, 42 können auch durch Endlosförderer gebildet sein, mit denen die Holzteile 1 von der Aufgabestation 37 zur Paketierstation 38 transportiert werden.

Die Paketierstation 38 hat obere und untere Endlosförderer 74, 75, zwischen die die Holzteile 1 stehend eingeführt werden. Die beiden Endlosförderer 74, 75 haben jeweils endlos umlaufend angetriebene Förderelemente 76, 77, vorzugsweise Plattenketten oder Transportbänder. Jeder Endlosförderer 74, 75 hat zwei mit Abstand zueinander liegende Förderelemente 76, 77.

Die beiden Förderelemente 76, 77 der beiden Endlosförderer 74, 75 liegen jeweils im Bereich der Enden der Holzteile 1. Vorteilhaft liegen die Förderelemente 76 des oberen Endlosförderers 74 auf gleicher Höhe wie die Förderelemente 77 des unteren Endlosförderers 75. Dadurch wird sichergestellt, dass die Holzteile 1 zuverlässig gehalten und der Pressstation 39 zugeführt werden können. Die Holzteile 1 liegen auf dem Obertrum des unteren Förderelementes 77 auf, das auf einem Tisch 99 geführt ist.

Das Untertrum des oberen Förderelementes 76 kann über den größten Teil seiner Länge mit wenigstens einer Druckeinrichtung 54 nach unten gedrückt werden (Fig. 5). Sie hat wenigstens einen, vorzugsweise mehrere nebeneinander angeordnete, flächige Druckschläuche 55, die mit Druckluft beaufschlagt werden können und auf (nicht dargestellte) Druckstücke drücken. Dadurch wird das Untertrum der oberen Förderelemente 76 nach unten gegen die Holzteile 1 gedrückt. Auch die unteren Förderelemente 77 sind jeweils mit wenigstens einer Druckeinrichtung 54 versehen, die vorteilhaft gleich ausgebildet ist wie die Druckeinrichtung der oberen Förderelemente 76 und mit der das Obertrum der unteren Förderelemente 77 nach oben gegen die Unterseite der aneinander liegenden Holzteile 1 gedrückt werden kann. Sie werden dadurch zwischen den beiden Förderelementen 76, 77 so geklemmt, dass sie bei Antrieb der Förderelemente 76, 77 zuverlässig von ihnen mitgenommen werden.

Die Förderelemente 76, 77 sind über Antriebsräder 78, 79 geführt, von denen jeweils einander gegenüberliegende Antriebsräder durch eine Achse 80, 81 drehfest miteinander verbunden sind. Jeweils ein Räderpaar der beiden Endlosförderer 74, 75 ist drehbar angetrieben.

Da die Holzteile 1 mittels der Übergabeeinheit 49 nacheinander zwischen die beiden Endlosförderer 74, 75 transportiert werden, werden die Förderelemente 76, 77 der beiden Endlosförderer 74, 75 entsprechend taktweise weiter gefahren. Während des Transports der Holzteile 1 in der Paketierstation 48 härtet das Bindemittel bereits teilweise aus.

Am Übergang von der Paketierstation 38 zur Pressstation 39 befindet sich mindestens ein höhenverstellbarer Queranschlag 82. Er ist im Ausführungsbeispiel plattenförmig ausgebildet und kann mit wenigstens einer Hubeinheit 83 in Höhenrichtung verstellt werden. Im Ausführungsbeispiel erstreckt sich der plattenförmige Queranschlag 82 über den größten Teil der Länge der Holzteile 1. Aufgrund dieser großen Länge des Queranschlages 82 sind zur Höhenverstellung zwei Hubeinheiten 83 vorgesehen, die vorteilhaft pneumatische oder hydraulische Hubzylinder sind.

Sollen die Holzteile 1 aus der Paketierstation 38 in die Pressstation 39 weitertransportiert werden, wird der Queranschlag 82 abgesenkt.

Die Pressstation 39 hat wie die Paketierstation 38 einen oberen Endlosförderer 84 und einen unteren Endlosförderer 85. Der obere Endlosförderer 84 hat zwei parallel zueinander liegende, endlos umlaufende Förderelemente 86 (Fig. 6), die fluchtend zu den Endlosförderelementen 76 des oberen Endlosförderers 74 der Paketierstation 38 liegen. Auch der untere Endlosförderer 85 hat die beiden endlos umlaufenden Förderelemente 87, die parallel zueinander sowie fluchtend zu den Förderelementen 77 des unteren Endlosförderers 75 der Paketierstation 38 liegen. Die Förderelemente 86, 87 sind vorteilhaft Plattenketten, die über Antriebsräder 88, 89 geführt sind. Jeweils einander gegenüber liegende Antriebsräder 88, 89 sind durch Achsen 90, 91 drehfest miteinander verbunden. Jeweils eine Achse 90, 91 ist drehbar angetrieben. Die Förderelemente 86, 87 sind vorteilhaft Plattenketten.

Die Förderelemente 76, 77 und 86, 87 von Paketierstation 38 und Pressstation 39 liegen mit so geringem Abstand fluchtend hintereinander, dass die Holzteile 1 störungsfrei in die Pressstation 39 gelangen.

Es ist auch möglich, dass die benachbart zueinander liegenden Achsen 80, 81 der Paketierstation 38 und die Achsen 90, 91 der Pressstation 39 auf gleicher Höhe liegen, so dass die Holzteile 1 problemlos von den Förderelementen 76, 77 der Paketierstation 38 den Förderelementen 86, 87 der Pressstation 39 übergeben werden können. Ein Beispiel hierfür zeigt Fig. 1.

In der Pressstation 39 befinden sich Druckeinheiten 92, die in einer Reihe parallel zur Transporteinrichtung 97 der Holzteile 1 hintereinander angeordnet sind. In den Fig. 6 und 7 ist eine Reihe von Druckeinheiten 92 dargestellt, die in geringen Abständen hintereinander angeordnet sind. Die Pressstation 39 weist in der Regel jedoch auch mehrere nebeneinander liegende Reihen von Druckeinheiten 92 auf. In Fig. 9 sind zwei solcher Reihen erkennbar.

Mit den Druckeinheiten 92 kann auf die Holzteile 1 ein vertikaler Druck aufgebracht werden. Die Holzteile 1 liegen in der Pressstation 39 auf einem Tisch 93 auf. Er wird durch einzelne, mit geringem Abstand hintereinander angeordnete Tischplatten 93a gebildet, die den Druckeinheiten 92 gegenüberliegen. Die Tischplatten 93a sind, wie aus Fig. 9 hervorgeht, ebenfalls in nebeneinander liegenden Reihen angeordnet, wobei in jeder Reihe die Tischplatten 93a in Transportrichtung 97 der Holzteile 1 hintereinander angeordnet sind.

Die Druckeinheiten 92 befinden sich im Bereich zwischen den beiden Förderelementen 86 der oberen Endlosförderer 84, während die Tischplatten 93a im Bereich zwischen den beiden Förderelementen 87 der unteren Endlosförderer 85 vorgesehen sind. Die Druckeinheiten 92 können mit jeweils einer Hubeinheit 96 vorteilhaft unabhängig voneinander in Höhenrichtung verstellt werden. Auch die Tischplatten 93a können mit jeweils einer Hubeinheit 56 vorteilhaft unabhängig voneinander in der Höhe verstellt werden (Fig. 9).

In Höhe des Untertrums der oberen Förderelemente 86 und in Höhe des Obertrums der unteren Förderelemente 87 sind Spanneinrichtungen 60 vorgesehen, mit denen die Ober- bzw. Untertrums der Förderelemente 86, 87 gegen die Holzteile 1 gespannt werden können. Die Spanneinrichtungen 60 sind gleich ausgebildet, wobei die Spanneinrichtungen 60 der oberen Förderelemente 86 und der unteren Förderelemente 87 spiegelbildlich zueinander angeordnet sind.

Die Spanneinrichtungen 60 haben in Längsrichtung der Förderelemente 86, 87 mit Abstand hintereinander liegende Spanneinheiten 61 (Fig. 6), die sich parallel zu den Reihen von Druckeinheiten 92 und Tischplatten 93a erstrecken. Jede Spanneinheit 61 hat wenigstens einen Druckschlauch 100 (Fig. 9), der an eine Druckmittelquelle angeschlossen ist. Mit dem Druckschlauch 100 kann wenigstens ein Druckelement 57 beaufschlagt werden. Der Druckschlauch 100 und das Druckelement 57 sind in einem Gehäuse 62 aufgenommen, das in geeigneter Weise in der Pressstation 39 befestigt ist. Die Gehäuse 62 der Spanneinheiten 61 einer Reihe können fest miteinander verbunden sein. Die Gehäuse 62 haben an ihrer dem Unter- bzw. Obertrum zugewandten Seite eine Öffnung 63, durch welche das Druckelement 57 mit einem Vorsprung 57a ragt (Fig. 9). Das Druckelement 57 liegt beiderseits des Vorsprunges 57a am Rand der Öffnung 63 an. Der Druckschlauch 100 liegt zwischen dem Druckelement 57 und der benachbarten Gehäusewand 64 an der vom Unter- bzw. Obertrum der Förderelemente 86, 87 abgewandten Seite.

Die Spanneinheiten 61 der oberen und unteren Spanneinrichtungen 60 liegen einander gegenüber. Werden die Druckschläuche 100 mit Druckmedium, vorzugsweise Druckluft, beaufschlagt, werden die Druckelemente 57 gegen das Untertrum der oberen Förderelemente 86 bzw. gegen das Obertrum der unteren Förderelemente 87 gedrückt. Dies hat zur Folge, dass diese Trums gegen die Ober- und Unterseite der aneinander liegenden Holzteile 1 gedrückt werden, so dass sie mittels der Förderelemente 86, 87 transportiert werden.

Die Fig. 5 bis 8 zeigen die Situation, dass die Paketierstation 38 und die Pressstation 39 vollständig mit den Holzteilen 1 gefüllt sind. Sobald im Füllbereich der Paketierstation 38 die gewünschte Paketierlänge erreicht ist, wird die Pressstation 39 geöffnet und der Queranschlag 82 aus dem Bewegungsweg der Holzteile 1 abgesenkt. Der in der Pressstation 39 gepresste Holzteileteppich 98 (Fig. 7) wird durch die Förderelemente 86, 87 geklemmt, so dass er trotz gelöster Druckeinheiten 92 gehalten wird. Die Klemmung wird dadurch erreicht, dass die Druckschläuche 100 der Spanneinrichtungen 60 mit Druckmedium beaufschlagt werden, so dass die Förderelemente 86, 87 in der beschriebenen Weise mit ihren entsprechenden Trums gegen die Ober- und Unterseite der Holzteile 1 gedrückt werden. Hierbei können alle Spanneinheiten 61 der Spanneinrichtungen 60 oder nur ein Teil von ihnen betätigt werden, je nachdem, wie sich die Holzteile 1 verschieben lassen. Die Klemmkraft ist so hoch, dass die Holzteile 1 zuverlässig in Pfeilrichtung 97 transportiert werden. Dabei werden gleichzeitig der verpresste Teppich 98 und die in der Paketierstation 38 befindlichen Holzteile 1 in Transportrichtung 97 (Fig. 5) so weit transportiert, bis sich in der Pressstation 39 die erforderliche Länge an Holzteilen 1 befindet. Dann wird der Queranschlag 82 wieder aufwärts bewegt, so dass keine weiteren Holzteile 1 von der Paketierstation 38 in die Pressstation 39 gelangen können. Anschließend wird die Klemmung der Holzteile 1 durch die Förderelemente 76, 77; 86, 87 gelöst.

Beim Klemmen mittels der Förderelemente 86, 87 werden die Holzteile 1 vom Tisch 93 geringfügig abgehoben. Von den Druckeinheiten 92 haben die Holzteile 1 bei dieser Klemmung einen definierten Abstand (Fig. 9), so dass sich die Holzteile in der Pressstation 39 leicht in Transportrichtung 97 transportieren lassen.

Innerhalb der Pressstation 39 können die Holzteile 1 mittels der Druckeinheiten 92 im Zusammenwirken mit den Tischplatten 93a abschnittsweise geklemmt bzw. gelöst werden. Hierzu werden die einzelnen Druckeinheiten 92 nacheinander nach unten gedrückt, wodurch der entsprechende Abschnitt der aneinander liegenden Holzteile 1 zwischen den Druckeinheiten 92 und den Tischplatten 93a geklemmt wird. Die Tischplatten 93a können mit den Hubeinheiten 56 zur Anpassung an die Höhe der Holzteile 1 in Höhenrichtung stufenlos verstellt werden. Auf diese Weise werden nacheinander die einzelnen Druckeinheiten 92 auf Klemmung gebracht. Die Klemmkraft wird hierbei höher eingestellt als die Klemmkraft, mit der die Druckelemente 57 gegen die Förderelemente 86, 87 zum Transport der Holzteile 1 gedrückt werden. Für den Transport der Holzteile 1 in der Pressstation 39 muss die Anpresskraft nur so hoch sein, dass die Holzteile 1 zuverlässig von den Förderelementen 86, 87 mitgenommen werden. Diese stärkere Pressung bewirkt, dass die beleimten Holzteile 1, die bisher nur lose aneinander liegen, gegen den Queranschlag 82 gedrückt werden. Dies ist eine Folge der keilförmigen Querschnittsgestaltung der Holzteile 1. Aufgrund des Keileffektes werden die Holzteile bei der abschnittsweisen Klemmung durch die Druckeinheiten 92 nach oben bzw. nach unten auf den Tisch 93 bzw. die Tischplatten 93a gedrückt. Die Druckeinheiten 92 sind auf einen bestimmten Spalt in Bezug auf die Holzteile 1 einstellbar und werden exakt auf Höhe gefahren, so dass die Holzteile 1 bei der abschnittsweisen Klemmung über die Druckeinheiten 92 gegen die Tischplatten 93 gedrückt werden.

Während dieses abschnittsweisen Pressvorganges wird erfindungsgemäß mit Bremseinheiten 95, die in Transportrichtung 97 hinter den Druckeinheiten 92 angeordnet sind, auf die bereits verpressten Holzteile 1 ein Bremsdruck ausgeübt, der höher ist als die Klemmkraft, die zum Ausrichten der Holzteile 1 eingesetzt wird. Die Bremseinheiten 95 sind vorteilhaft in jeder Reihe von Druckeinheiten 92 vorgesehen. Die Bremseinheiten 95 haben jeweils eine Hubeinheit 65, mit der die Bremseinheit 95 in der Höhe verstellt werden kann. Wie die Druckeinheiten 92 können auch die Bremseinheiten 95 Druckschläuche aufweisen, die mit einem Druckmedium, vorzugsweise Druckluft, beaufschlagt werden können. Über die Druckschläuche werden Druckstücke betätigt, die sich unter dem entsprechenden Druck auf die Holzteile 1 legen. Die Druckeinheiten 92 und die Bremseinheiten 95 sind somit grundsätzlich gleich ausgebildet wie die Spanneinheiten 61, mit denen die Förderelemente 86, 87 gegen die Holzteile 1 gedrückt werden.

Die Druckeinheiten 92 und die Bremseinheiten 95 sind im Bereich zwischen den Förderelementen 86 des oberen Endlosförderers 84 angeordnet. Dann können die Holzteile 1 einwandfrei gepresst und gebremst werden. Die Bremseinheiten 95 pressen erfindungsgemäß ihre (nicht dargestellten) Bremsstücke mit ebenen Auflageseiten fest gegen die Oberseite der Holzteile 1, die auf diese Weise fest zwischen den Tischplatten 93a und den Druckeinheiten 92 und den Bremseinheiten 95 eingespannt sind. Die Bremseinheiten 95 wirken erfindungsgemäß als Anschlag, der ein ungewolltes Verschieben der Holzteile 1 bei der Ausrichtung in Transportrichtung 97 verhindert.

Aufgrund der abschnittsweisen Verklemmung werden die Holzteile 1 horizontal und vertikal gegeneinander ausgerichtet. Da sie durch die Bremseinheiten 95 in der beschriebenen Weise gehalten sind, führt erfindungsgemäß der Ausrichtvorgang dazu, dass die Holzteile 1 hierbei entgegen Transportrichtung 97 in Richtung 59 verschoben werden. Der Queranschlag 82 sorgt dafür, dass die Holzteile 1 beim Ausrichtvorgang abgestützt werden. Die Folge ist, dass die Holzteile 1 mit ihren beleimten Längsseiten 2, 3 fest gegeneinander gedrückt werden. In Verbindung mit der senkrecht zur Verschieberichtung 59 ausgeübten entsprechend hohen Druckkraft werden die Holzteile 1 fest miteinander zum Holzteileteppich 98 verklebt. Beim Ausrichtvorgang können Profilfehler, Breitentoleranzen und dergleichen der Holzteile ausgeglichen werden. Durch den Keileffekt wird die vertikale Spannkraft teilweise in eine horizontale Presskraft umgesetzt. Der zuvor evtl. vorhandene Profilversatz, der vorzugsweise einstellbar ist, wird zum größten Teil herausgedrückt.

Während des beschriebenen Pressvorganges werden in die Paketierstation 38 die nächsten beleimten Holzteile 1 in der beschriebenen Weise eingebracht. Sobald der Pressvorgang beendet ist, werden die Bremseinheiten 95 und die Druckeinheiten 92 entlastet und mit den Spanneinheiten 61 die Untertrums der oberen Förderelemente 86 und die Obertrums der unteren Förderelemente 87 gegen die Ober- und die Unterseite der Holzteile 1 so gedrückt, dass die Holzteile 1 in Transportrichtung 97 in der Pressstation 39 weitertransportiert werden können.

Der Queranschlag 82 wird abgesenkt, so dass in dem Maße, in dem der verpresste Holzteileteppich 98 aus der Pressstation 39 herausgeschoben wird, die nächsten Holzteile 1 von der Paketierstation 38 nachgeschoben werden. Dann beginnt der beschriebene Arbeitszyklus von neuem.

In Vorschubrichtung 97 hinter der Pressstation 39 befindet sich wenigstens eine (nicht dargestellte) Quersäge, die den endlosen Holzteilteppich 98 aufteilt, beispielsweise in 1m breite Blöcke. Diese Blöcke werden dann über (nicht dargestellte) Querketten und Schwerlastrollengänge und dgl. zu einer Vielblattsäge transportiert, mit der die Blöcke in kleine Lamellen aufgeteilt werden.

Mit der beschriebenen Anlage werden erfindungsgemäß die dreieck- bzw. trapezförmigen Holzteile in der Pressstation 39 zunächst segmentweise ausgerichtet, indem nacheinander über die Länge der Pressstation 39 die aneinanderliegenden beleimten Holzteile 1 belastet werden, wobei die auf die Holzteile 1 von oben wirkenden Kräfte so groß sind, dass sich die aneinanderliegenden Holzteile 1 gegeneinander ausrichten können. Anschließend wird die zum Verpressen erforderliche Druckkraft mittels der Druckeinheiten 92 auf die Holzteile 1 senkrecht aufgebracht. Aufgrund des Keileffektes erzeugt die vertikale Spannkraft eine horizontale Klemmkraft, die so hoch ist, dass die aneinanderliegenden Holzlamellen fest zum Teppich 98 zusammengedrückt werden. Bei diesem Pressvorgang können alle Druckeinheiten 92 gleichzeitig betätigt werden, so dass über die gesamte Presslänge der Pressstation 39 die hohe Presskraft aufgebracht wird.

## Patentansprüche

1. Verfahren zur Herstellung von Blöcken (98) aus aneinandergesetzten, miteinander verleimten Holzteilen (1), die dreieck- oder trapezförmigen Querschnitt aufweisen und in Richtung auf ihre Auflageseite mit einem Ausrichtdruck und quer zu ihren beleimten Seitenflächen (2, 3) mit einem Pressdruck beaufschlagt werden, wobei der Ausrichtdruck quer zu den beleimten Seitenflächen (2, 3) auf die Holzteile (1) aufgebracht wird, deren Seitenflächen schräg zu den Auflageseiten der Holzteile (1) liegen und den Ausrichtdruck in den Pressdruck umsetzen, zu dem die beleimten Seitenflächen (2, 3) schräg liegen,
**dadurch gekennzeichnet, dass** die Holzteile (1) einzeln nacheinander in eine der Pressstation (39) vorgeschaltete Paketierstation (38) eingebracht werden, wobei die Holzteile (1) abwechselnd um ihre Längsachse gedreht werden, dass die Holzteile (1) so angeordnet werden, dass jedes zweite Holzteil (1) mit seiner Keilspitze nach unten liegt, dass die Holzteile quer zu ihren beleimten Seitenflächen (2, 3) durch die Pressstation (39) in Transportrichtung (97) transportiert werden, dass die Holzteile (1) vor dem Verpressen in horizontaler und vertikaler Richtung durch Aufbringen des Ausrichtdruckes gegeneinander ausgerichtet werden, indem die Holzteile (1) über die Länge des zu verleimenden Blockes (98) quer zur Transportrichtung (97) verklemmt werden, dass während des Ausrichtens der Holzteile (1) auf die Oberseite des bereits verpressten Blockes (98) ein Bremsdruck ausgeübt wird, der höher ist als der Ausrichtdruck und senkrecht zur Transportrichtung (97) der Holzteile (1) ausgeübt wird, und dass die Holzteile (1) während des Ausrichtvorganges entgegen Transportrichtung (97) verschoben und gegen wenigstens einen Anschlag (82) gedrückt werden.

2. Verfahren nach Anspruch 1,
**dadurch gekennzeichnet, dass** die Ausrichtung der Holzteile (1) abschnittsweise über die Länge des zu verpressenden Blockes (98) erfolgt.

3. Verfahren nach Anspruch 1 oder 2,
**dadurch gekennzeichnet, dass** die Holzteile (1) an der Auflageseite und der gegenüberliegenden Seite geklemmt werden, wobei die Holzteile (1) unter dem Pressdruck über ihre schrägen Seitenflächen (2, 3) gegen den Anschlag (82) gedrückt werden.

4. Verfahren nach einem der Ansprüche 1 bis 3,
**dadurch gekennzeichnet, dass** der Ausrichtdruck über die gesamte Länge des zu verpressenden Blockes aufgebracht wird.

5. Verfahren nach einem der Ansprüche 1 bis 4,
**dadurch gekennzeichnet, dass** die Holzteile (1) einzeln nacheinander in eine der Pressstation (39) vorgeschaltete Paketierstation (38) eingebracht werden, wobei die Holzteile (1) abwechselnd um ihre Querachse gedreht werden.

6. Verfahren nach einem der Ansprüche 1 bis 5,
**dadurch gekennzeichnet, dass** der verpresste Block (98) zumindest teilweise aus der Pressstation (39) herausgeschoben wird und die nächsten Holzteile (1) nachgeschoben werden.

7. Verfahren nach einem der Ansprüche 1 bis 6,
**dadurch gekennzeichnet, dass** der Block (98) aufgesägt wird.

8. Anlage mit wenigstens einer Zuführeinheit (8) für die im Querschnitt dreieck- oder trapezförmigen Holzteile (1), mit mindestens einer Beleimstation (35) für die Holzteile (1) und mit wenigstens einer Pressstation (39), **dadurch gekennzeichnet, dass** die Anlage zur Durchführung des Verfahrens nach einem der Ansprüche 1 bis 7 geeignet ist und wobei der Pressstation (39) wenigstens eine Paketierstation (38) vorgeschaltet ist, an deren Aufgabeende für die Holzteile (1) wenigstens eine Übergabeeinheit (49) vorgesehen ist, die wenigstens einen Schwenkarm (71) aufweist, der mit wenigstens einer Auflage für die Holzteile (1) versehen und um eine horizontale Achse (52) schwenkbar an der Paketierstation (38) gelagert ist, die Holzteile (1) so in die Paketierstation (38) einsetzt, dass aufeinander folgende Holzteile (1) jeweils um ihre Längsachse so gedreht sind, dass sie mit ihren schrägen Längsseiten (2, 3) aneinander liegen.

9. Anlage nach Anspruch 8,
**dadurch gekennzeichnet, dass** die Übergabeeinheit (49) teilkreisförmige, in Vertikalebenen liegende Führungsteile (70) aufweist, die zusammen mit dem Schwenkarm (71) drehfest auf der Schwenkachse (52) gelagert sind, der vorteilhaft an die oberen Enden der Führungsteile (70) anschließt und vorteilhaft schräg nach unten in Richtung auf eine Auflage der Paketierstation (38) verläuft.

10. Anlage nach Anspruch 8 oder 9,
**dadurch gekennzeichnet, dass** die Paketierstation (38) wenigstens zwei übereinander angeordnete, vorteilhaft als Endlosförderer, vorzugsweise Plattenförderer ausgebildete Förderelemente (74, 75) aufweist, zwischen denen die Holzteile (1) verklemmbar sind.

11. Anlage nach Anspruch 10,
**dadurch gekennzeichnet, dass** das Unter- bzw. das Obertrum der beiden Förderelemente (74, 75) gegen die Holzteile (1) verspannbar ist.

12. Anlage nach Anspruch 11,
**dadurch gekennzeichnet, dass** am Untertrum des oberen Förderelemente (74) eine Druckeinrichtung (54) vorgesehen ist, mit der das Untertrum gegen die Holzteile (1) verspannbar ist.

13. Anlage nach einem der Ansprüche 8 bis 12,
**dadurch gekennzeichnet, dass** die Pressstation (39) mehrere, vorteilhaft in Höhenrichtung quer zu den Holzteilen (1) verstellbare Druckeinheiten (92) aufweist, die in Vorschubrichtung (97) der Holzteile (1) hintereinander angeordnet sind.

14. Anlage nach Anspruch 13,
**dadurch gekennzeichnet, dass** jeder Druckeinheit (92) eine gegenüberliegende Tischplatte (93a) zugeordnet ist, die vorteilhaft quer zur Vorschubrichtung (97) der Holzteile (1) in Höhenrichtung verstellbar ist.

## Claims

1. A method for producing blocks (98) of wooden parts (1) that are placed against one another and glued together, wherein said wooden parts have a triangular or trapezoidal cross section and are subjected to an aligning pressure in the direction of their bearing side, as well as to a pressing pressure transversely to their glued lateral faces (2, 3), wherein the aligning pressure is applied to the wooden parts (1) transversely to the glued lateral faces (2, 3) that lie obliquely to the bearing side of the wooden parts (1) and convert the aligning pressure into the pressing pressure, with respect to which the glued lateral faces (2, 3) lie obliquely,
**characterized in that** the wooden parts (1) are individually and successively introduced into a packeting station (38) arranged upstream of the pressing station (39), wherein the wooden parts (1) are alternately rotated about their longitudinal axis, **in that** the wooden parts (1) are arranged in such a way that the wedge tip of every other wooden part (1) points downward, **in that** the wooden parts are transported through the pressing station (39) in a transport direction (97) transversely to their glued lateral faces (2, 3), **in that** the wooden parts (1) are prior to the pressing process aligned relative to one another in the horizontal and the vertical direction due to the application of the aligning pressure by clamping together the wooden parts (1) transversely to the transport direction (97) over the length of the block (98) to be glued together, **in that** a braking pressure is during the alignment of the wooden parts (1) exerted upon the upper side of the block (98), which has already been pressed together, wherein said braking pressure is higher than the aligning pressure and exerted perpendicular to the transport direction (97) of the wooden parts (1), and **in that** the wooden parts (1) are during the alignment process displaced opposite to the transport direction (97) and pressed against at least one stop (82).

2. The method according to claim 1,
**characterized in that** the alignment of the wooden parts (1) takes place sectionally over the length of the block (98), to be pressed.

3. The method according to claim 1 or 2,
**characterized in that** the wooden parts (1) are clamped on their bearing side and the opposite side, wherein the wooden parts (1) are pressed against the stop (82) under the pressing pressure via their oblique lateral faces (2, 3).

4. The method according to one of claims 1 to 3,
**characterized in that** the aligning pressure is applied over the entire length of the block, to be pressed.

5. The method according to one of claims 1 to 4,
**characterized in that** the wooden parts (1) are individually and successively introduced into a packeting station (38) arranged upstream of the pressing station (39), wherein the wooden parts (1) are alternately rotated about their lateral axis.

6. The method according to one of claims 1 to 5,
**characterized in that** the pressed block (98), is at least partially pushed out of the pressing station (39) and the next wooden parts (1) are pushed behind said block.

7. The method according to one of claims 1 to 6,
**characterized in that** the block (98) is sawn open.

8. An installation with at least one feeding unit (8) for the wooden parts (1) of triangular or trapezoidal cross section, with at least one gluing station (35) for the wooden parts (1) and with at least one pressing station (39),
**characterized in that** the installation is suitable for carrying out the method according to one of claims 1 to 7, wherein at least one packeting station (38) is arranged upstream of the pressing station (39) and at least one transfer unit (49) is provided on the charging end of said packeting station for the wooden parts (1),
wherein said transfer unit has at least one pivot arm (71) that is provided with at least one bearing surface for the wooden parts (1) and mounted on the packeting station (38) so as to be pivotable about a horizontal axis (52), and wherein said transfer unit inserts the wooden parts (1) into the packeting station (38) in such a way that successive wooden parts (1) are respectively rotated about their longitudinal axis such that they lie on one another with their oblique longitudinal sides (2, 3).

9. The installation according to claim 8,
**characterized in that** the transfer unit (49) has guide parts (70), which have the shape of a pitch circle and lie in vertical planes, wherein said guide parts are mounted on the pivoting axis (52) together with the pivot arm (71) in a rotationally rigid manner, and wherein said pivot arm advantageously lies adjacent to the upper ends of the guide parts (70) and advantageously extends obliquely downward in the direction of a bearing surface of the packeting station (38).

10. The installation according to claim 8 or 9,
**characterized in that** the packeting station (38) has at least two conveyor elements (74, 75) that are arranged on top of one another and between which the wooden parts (1) can be clamped together, wherein said conveyor elements are advantageously realized in the form of endless conveyors, preferably plate conveyors.

11. The installation according to claim 10,
**characterized in that** the respective lower and upper section of the two conveyor elements (74, 75) can be tensioned against the wooden parts (1).

12. The installation according to claim 11,
**characterized in that** a pressing device (54) is provided on the lower section of the upper conveyor element (74) and makes it possible to tension the lower section against the wooden parts (1).

13. The installation according to one of claims 8 to 12,
**characterized in that** the pressing station (39) has multiple pressing units (92), which can be advantageously adjusted transversely to the wooden parts (1) in the vertical direction and are arranged behind one another in the feed direction (97) of the wooden parts (1).

14. The installation according to claim 13,
**characterized in that** an opposite table plate (93a) is assigned to each pressing unit (92) and can be advantageously adjusted in the vertical direction transversely to the feed direction (97) of the wooden parts (1).

## Revendications

1. Procédé de fabrication de blocs (98) constitués de pièces de bois (1) assemblées par collage, lesquelles présentent une section transversale triangulaire ou trapézoïdale et sont soumises à une pression d'orientation vers leur côté d'appui et à une pression de compression transversalement à leurs surfaces latérales encollées (2, 3), dans lequel la pression d'orientation est appliquée transversalement aux surfaces latérales encollées (2, 3) sur les pièces de bois (1) dont les surfaces latérales s'étendent en biais par rapport aux côtés d'appui des pièces de bois (1) et convertissent la pression d'orientation en la pression de compression, par rapport à laquelle les surfaces latérales encollées (2, 3) s'étendent en biais,
**caractérisé en ce que** les pièces de bois (1) sont introduites séparément les unes après les autres dans une station de paquetage (38) installée en amont de la station de compression (39), les pièces de bois (1) étant tournées alternativement autour de leur axe longitudinal, **en ce que** les pièces de bois (1) sont disposées de telle façon que chaque deuxième pièce de bois (1) est placée avec sa pointe vers le bas, **en ce que** les pièces de bois sont transportées transversalement à leurs surfaces latérales encollées (2, 3) dans une direction de transport (97) à travers la station de compression (39), **en ce que** les pièces de bois (1) sont orientées les unes contre les autres par application de la pression d'orientation avant la compression dans la direction horizontale et verticale, en bloquant les pièces de bois (1) transversalement à la direction de transport (97) sur la longueur du bloc (98) à encoller, **en ce que** pendant l'orientation des pièces de bois (1) sur le côté supérieur du bloc (98) déjà comprimé, une pression de freinage est exercée, laquelle est plus élevée que la pression d'orientation et s'exerce perpendiculairement à la direction de transport (97) des pièces de bois (1), et **en ce que** pendant l'opération d'orientation, les pièces de bois (1) sont déplacées contre la direction de transport (97) et poussées contre au moins une butée (82).

2. Procédé selon la revendication 1,
**caractérisé en ce que** l'orientation des pièces de bois (1) est réalisée par sections sur la longueur du bloc (98) à comprimer.

3. Procédé selon la revendication 1 ou 2,
**caractérisé en ce que** les pièces de bois (1) sont bloquées sur le côté d'appui et le côté opposé, les pièces de bois (1) étant poussées contre la butée (82) par leurs surfaces latérales obliques (2, 3) sous la pression de compression.

4. Procédé selon l'une des revendications 1 à 3,
**caractérisé en ce que** la pression d'orientation est appliquée sur l'ensemble de la longueur du bloc à comprimer.

5. Procédé selon l'une des revendications 1 à 4,
**caractérisé en ce que** les pièces de bois (1) sont introduites séparément les unes après les autres dans une station de paquetage (38) installée en amont de la station de compression (39), les pièces de bois (1) étant tournées alternativement autour de leur axe transversal.

6. Procédé selon l'une des revendications 1 à 5,
**caractérisé en ce que** le bloc (98) comprimé est au moins partiellement poussé hors de la station de compression (39) et les pièces de bois (1) suivantes sont introduites.

7. Procédé selon l'une des revendications 1 à 6,
**caractérisé en ce que** le bloc (98) est scié.

8. Installation comprenant au moins une unité d'alimentation (8) pour les pièces de bois (1) à section transversale triangulaire ou trapézoïdale, au moins une station d'encollage (35) pour les pièces de bois (1) et au moins une station de compression (39), **caractérisée en ce que** l'installation est conçue pour la mise en œuvre du procédé selon l'une des revendications 1 à 7, et dans laquelle au moins une station de paquetage (38) est disposée en amont de la station de compression (39), à l'extrémité de chargement des pièces de bois (1) de laquelle il est prévu au moins une unité de transfert (49) présentant au moins un bras pivotant (71), lequel est pourvu d'au moins un support pour les pièces de bois (1) et monté sur la station de paquetage (38) de façon à pivoter autour d'un axe horizontal (52), introduisant les pièces de bois (1) de telle façon dans la station de paquetage (38), que des pièces de bois (1) consécutives sont respectivement tournées autour de leur axe longitudinal de manière à se toucher par leurs surfaces latérales obliques (2, 3).

9. Installation selon la revendication 8,
**caractérisée en ce que** l'unité de transfert (49) présente des pièces de guidage (70) partiellement circulaires s'étendant dans des plans verticaux, lesquelles sont montées solidaires en rotation sur l'axe de pivotement (52) ensemble avec le bras pivotant (71), lequel prolonge avantageusement les extrémités supérieures des pièces de guidage (70) et s'étend avantageusement en biais vers le bas, en direction d'un support de la station de paquetage (38).

10. Installation selon la revendication 8 ou 9,
**caractérisée en ce que** la station de paquetage (38) présente au moins deux éléments de transport (74, 75) disposés l'un au-dessus de l'autre, formés avantageusement comme un convoyeur sans fin, de préférence comme un convoyeur à plaques, entre lesquels les pièces de bois (1) peuvent être bloquées.

11. Installation selon la revendication 10,
**caractérisée en ce que** le brin inférieur ou le brin supérieur des deux éléments de transport (74, 75) peut être serré contre les pièces de bois (1).

12. Installation selon la revendication 11,
**caractérisée en ce qu'**un dispositif de pression (54) permettant de serrer le brin inférieur contre les pièces de bois (1) est prévu sur le brin inférieur de l'élément de transport supérieur (74).

13. Installation selon l'une des revendications 8 à 12,
**caractérisée en ce que** la station de compression (39) présente plusieurs unités de pression (92) réglables avantageusement dans le sens de la hauteur transversalement aux pièces de bois (1), lesquelles sont disposées les unes après les autres dans la direction de poussée (97) des pièces de bois (1).

14. Installation selon la revendication 13,
**caractérisée en ce qu'**un plateau de table opposé (93a) est attribué à chaque unité de pression (92), lequel est avantageusement réglable dans le sens de la hauteur, transversalement à la direction de poussée (97) des pièces de bois (1).
